# DEMANDE DE BREVET EUROPEEN

(11) **EP 0 693 447 A1**
(43) Date de publication de la demande: **24.01.1996**
(21) Numéro de dépôt: 94810419.5
(22) Date de dépôt: 15.07.1994
(51) Int. Cl.: B65H 19/12, B66C 1/44, B65G 61/00, B25J 15/10

(54) **Dispositif de saisie d'objets, notamment de bobines**

(71) Demandeur: FABRIQUES DE TABAC REUNIES S.A., CH-2003 Neuchâtel-Serrières (CH)
(72) Inventeur: Beguin, Jean-Jacques, CH-2054 Chézard (CH); Cestonaro, Jean, CH-2074 Marin (CH)
(74) Mandataire: Fischer, Franz Josef

(57) **Abrégé**

Le dispositif de saisie (1) d'un objet quelconque, mais plus particulièrement d'une bobine (2), est constitué d'un châssis (10,11) sur lequel sont montés des bras mobiles (12), chacun étant capable de pivoter autour d'un axe (13) de manière à pouvoir écarter ou rapprocher un moyen de serrage (17) d'une surface extérieure de l'objet, respectivement de la bobine. En associant ce dispositif à un moyen de déplacement (19), il est possible de prélever un objet ou une bobine disposé de n'importe quelle manière et de le déposer de même.

## Description

La présente invention concerne un dispositif permettant de saisir un objet de forme quelconque mais plus particulièrement une bobine, en particulier une bobine de relativement faible épaisseur, afin de pouvoir le ou la déplacer.

En considérant tout d'abord de cas des bobines, de nombreux produits industriels nécessitent pour leur fabrication l'emploi d'un ruban ou d'une bande mince en un matériau approprié qui doit être appliqué sur ledit produit à un stade déterminé de sa fabrication. L'industrie de la cigarette utilise des produits en rubans ou bandes pour de nombreuses applications, par exemple le papier à cigarettes, le papier crêpé ou le papier de manchette pour la fabrication des cigarettes, de même que le papier métallisé ainsi que celui d'emballage et le polyester ou le cellophane nécessaires à l'emballage des cigarettes. Ces différents matériaux ainsi que d'autres sont généralement livrés sous forme d'une bobine, relativement étroite, entre quelques mm et quelques dizaines de cm, et dont le diamètre peut aussi atteindre quelques dizaines de cm. Cette bobine, ou galette, comprend généralement un noyau cylindrique creux sur lequel la bande ou le ruban est bobiné en une pluralité de spires superposées, la bobine ne comportant qu'un seul alignement de spires. Un des problèmes posé par l'emploi de ces bobines consiste à pouvoir la saisir afin de l'amener en un endroit désiré, soit généralement de la prélever d'un stock pour la disposer sur un arbre d'une machine d'où elle sera dévidée. A côté d'une possibilité de saisie, de déplacement et de positionnement manuelle, nécessitant un opérateur à cet effet, il existe des possibilités de réaliser ces opérations par des moyens mécaniques. Les dispositifs de l'art antérieur connus prévoient deux possibilités pour ceci, soit en introduisant un axe d'un dispositif de transport à l'intérieur de la partie creuse du noyau de la bobine, ce qui pose des problèmes lors du transfert de la bobine depuis l'axe de transport vers l'axe de dévidage de la machine ou alors d'autres dispositifs permettent de saisir la bobine par son pourtour extérieur mais alors ces dispositifs entourant la bobine ne peuvent saisir une bobine reposant sur un plan par une portion de sa surface périphérique; de plus ces derniers dispositifs sont généralement construits pour ne saisir que des bobines d'un diamètre déterminé et ne peuvent facilement s'adapter à des bobines de différents diamètres. Un autre dispositif à cet effet est constitué d'une fourche à deux pointes venant saisir la bobine en la soulevant par les deux pointes; dans le cas d'une bobine étroite, celle-ci nécessite un point d'appui supplémentaire, ce qui fait que la bobine a tendance à s'incliner sur le dispositif d'où il en résulte des difficultés pour la disposer ensuite avec précision sur un axe de dévidage. Les dispositifs de saisie décrits ci-dessus ne permettent pas en outre de saisir une bobine disposée à plat, c'est-à-dire dont l'axe de la bobine est vertical.

Certaines des considérations faites ci-dessus concernant les bobines peuvent être adaptées à des objets de forme quelconque.

Le but de l'invention est donc de proposer un dispositif de saisie d'objets de forme quelconque, permettant de saisir ledit objet disposé selon n'importe quelle position et de le déposer en un autre endroit aussi selon n'importe quelle position, ledit dispositif s'adaptant particulièrement bien à la saisie, au transfert et au dépôt de bobines, vu qu'il ne rencontre pas les inconvénients mentionnés des dispositifs de l'art antérieur. Il est bien entendu que ce dispositif est prévu pour des bobines contenant un ruban de n'importe quelle matière, utilisées dans n'importe quelle industrie, les matières ou industries mentionnées précédemment ne l'étant qu'à titre d'exemples.

Afin d'atteindre ce but, le dispositif de saisie possède les caractéristiques mentionnées dans les revendications.

L'invention est plus précisément décrite ci-dessous en se référant au dessin en annexe comportant les figures où:
la figure 1 représente une vue de face d'une forme d'exécution d'un dispositif de saisie de bobine selon l'invention,
la figure 2 représente une coupe partielle selon la ligne brisée II-II de la figure précédente, et
la figure 3 représente un détail d'une autre forme d'exécution d'un moyen de serrage d'une bobine.

A la figure 1 on voit un dispositif de saisie 1 d'une bobine 2 posée sur un plan horizontal 3.

La bobine 2 comprend généralement un noyau 20, pouvant être en carton en matière synthétique ou en métal, sans que ce matériau soit d'une quelconque importance pour l'invention. De préférence le noyau 20 comprend une ouverture centrale circulaire 21 permettant de placer ultérieurement la bobine 2 sur un axe de dévidage. Pour certains cas particuliers d'utilisation ultérieure de la bobine 2, celle-ci pourrait aussi ne pas comprendre de noyau, le dispositif de saisie étant aussi apte à saisir de telles bobines. De manière générale la bobine 2 comprend un ruban enroulé en une pluralité de spires 22, la spire supérieure formant la surface extérieure cylindrique 23 de la bobine 2.

Le dispositif de saisie 1 comprend tout d'abord un cadre 10, sur lequel sont montés au moins trois supports 11 munis chacun d'un bras mobile 12. La forme d'exécution du dispositif représentée sur la figure comprend quatre supports 11 et par conséquent quatre bras mobiles 12. Les supports 11 s'étendent environ radialement par rapport au cadre 10, une extrémité de chaque support étant fixée audit cadre. A remarquer qu'il serait aussi possible de ne prévoir qu'une pièce unique, par exemple un châssis correspondant au cadre 10 et aux supports 11. L'extrémité éloignée du centre de chaque support comprend un axe 13 sur lequel est fixé de manière pivotante une extrémité d'un bras mobile 12. Comme on le voit sur le bras mobile représenté de manière désynchronisée par rapport aux autres bras mobiles à la partie droite supérieure de la figure, l'extrémité libre de ce bras peut prendre n'importe quelle position entre les deux positions extrêmes représentées, le dispositif s'adaptant ainsi à des bobines 2 pouvant avoir des diamètres très différents. Afin d'assurer le pivotement des bras mobiles 12 autour des axes 13, chaque bras mobile peut être muni d'une roue dentée ou crantée 14, fixée à l'extrémité de pivotement du bras 12 et pivotant avec lui autour de l'axe 13, chacune des roues dentées 14 engrenant sur une chaîne à galets ou une courroie crantée 15 qui passe par toutes les roues dentées 14. Un mouvement de déplacement longitudinal sur une portion droite de la chaîne ou de la courroie crantée 15 entraîne donc une rotation des roues dentées 14 et par conséquent un pivotement simultané des bras mobiles 12 autour des axes 13. L'entraînement de la chaîne ou de la courroie crantée 15 est obtenu par le dispositif d'entraînement 16, de technique connue, qui est lui aussi fixé au cadre 10. Ainsi, en actionnant le dispositif d'entraînement 16, dans un sens ou dans l'autre, comme symbolisé par la flèche A, il est possible de faire pivoter simultanément les bras mobiles 12, dans un sens ou dans l'autre, comme représenté par la flèche B, de manière à amener les moyens de serrage disposés sur l'extrémité libre de chaque bras mobile en contact avec la surface extérieure cylindrique 23 de la bobine 2. De préférence, le dispositif d'entraînement 16 comprend des blocages de fin de course afin de ne pas entraîner les bras mobiles 12 au-delà des positions extrêmes représentées pour l'un des bras mobiles. On peut remarquer sur la figure la gamme de diamètres importante que peut saisir le dispositif, sans qu'il soit nécessaire d'en modifier l'un ou l'autre éléments. En fait le dispositif est apte à saisir un objet ou une bobine dont la dimension ou le diamètre maximum est légèrement inférieur à celui donné par l'extension maximum des bras mobiles aussi bien qu'un objet ou une bobine dont la dimension ou le diamètre est légèrement supérieur à celui donné par la géométrie représentée par les moyens de serrage lorsque les bras sont entièrement rabattus et que les moyens de serrage sont à proximité immédiate les uns des autres. La possibilité de pouvoir aussi saisir un objet de faible diamètre peut être avantageusement utilisée pour retirer un noyau de bobine des son axe de dévidage lorsque la bobine a été complètement dévidée. Dans le cas de la saisie d'une bobine ou plus particulièrement d'un objet de section régulière, les bras mobiles 12 sont tous de même longueur et les roues dentées 14 sont de même diamètres; de ce fait le mouvement de serrage causé par les moyens de serrage est concentrique. Il est bien entendu que d'autres moyens peuvent être envisagés pour actionner les bras mobiles en synchronisme, par exemple des moyens mécaniques à cames, ou alors par des vérins hydrauliques ou pneumatiques.

En variante, comme représenté sur le bras mobile disposé sur la partie gauche inférieure de la figure 1, chaque bras mobile peut être équipé d'un moyen de réglage de sa longueur, permettant ainsi d'augmenter la plage des diamètres de bobines que peut saisir le dispositif. Cet aménagement peut encore être combinée avec des roues dentées de diamètres différents pour pouvoir saisir un objet de forme quelconque.

De préférence, dans le cas où la bobine 2 est munie d'un noyau 20 comportant une ouverture centrale 21, le cadre 10 est aussi muni d'une ouverture centrale 10A, dont le diamètre est au moins égal à celui de l'ouverture 21 du noyau, de manière à permettre de prélever la bobine 2 d'un axe de stockage ou de la déposer sur un axe de dévidage.

Les moyens de serrage sont représentés sous deux formes d'exécution aux figures 2 et 3. La figure 2 représente la plus simple des moyens de serrage, étant constitué uniquement d'une tige 17 fixée perpendiculairementùà l'extrémité libre du bras mobile 12, soit selon une direction parallèle à l'axe de la bobine 2, la tige 17 étant amenée au contact d'une génératrice de la surface extérieure cylindrique 23 de la bobine par la rotation du bras 12 après que les bras mobiles aient été légèrement appuyés sur le flanc de la bobine 2, par l'intermédiaire des surfaces d'appui 12B. Un léger serrage de la bobine est imposé en agissant sur la chaîne ou la courroie crantée 15. De préférence la longueur des tiges 17 est telle que leurs extrémités vient à fleur ou légèrement en retrait de la face circulaire opposée aux bras mobiles, ceci afin de pouvoir éventuellement ramasser une bobine dont cette face est posée sur le sol. Selon une autre forme d'exécution, comme représenté à la figure 3, la tige 17 peut comprendre deux portions en tronc de cône 17A tournées l'une contre l'autre, de manière à centrer la bobine 2 lors de sa saisie. Cette dernière forme d'exécution est particulièrement adaptée pour des bobines relativement étroites. Des moyens de serrage adaptés peuvent être prévus par l'homme du métier pour saisir d'autres objets que des bobines.

Afin de pouvoir déplacer la bobine après l'avoir saisie, le dispositif de saisie, respectivement le cadre 10 est monté sur un support 18 lequel est monté sur des moyens de déplacement, schématisés en 19, aptes à déplacer le dispositif de saisie selon n'importe quel mouvement nécessaire dans l'espace vectoriel. Ces moyens de déplacement sont de technique connue. De plus, si les moyens de déplacement ci-dessus sont capables d'orienter le dispositif de saisie selon n'importe quelle direction de l'espace, il est possible de saisir une bobine posée avec son axe disposé selon n'importe quelle direction et de l'installer de même.

Ainsi, par un dispositif très simple de conception, ne nécessitant que peu de pièces mobiles, il est possible de saisir tout d'abord des objets de forme quelconque, la forme de l'objet à saisir étant inconnue; dans ce cas le dispositif sera équipé de préférence de bras mobiles de même longueur et de roues dentées de même diamètre. Dans le cas de la saisie d'un objet de forme quelconque mais dont la forme ainsi que son orientation sont connues, il est possible d'adapter la longueur des bras ainsi que les diamètres des roues dentées afin d'optimiser le serrage de l'objet. Pour la saisie d'un objet de forme régulière, comme une bobine, les bras mobiles ont la même longueur et les roues dentées le même diamètre, permettant ainsi une saisie concentrique parfaite et un centrage de la bobine sur le dispositif et ceci pour des bobines pouvant avoir des diamètres très différents.

## Revendications

1. Dispositif de saisie (1) d'un objet (2), caractérisé en ce qu'il comprend un châssis (10,11) sur lequel au moins trois bras mobiles (12) sont montés de manière pivotante autour d'axes (13) parallèles entre eux, l'extrémité libre de chacun desdits bras étant munie de moyens de serrage (17), des moyens d'entraînement (14,15,16) étant prévus pour faire pivoter simultanément chaque bras (12) depuis une position où les moyens de serrage (17) sont hors de contact de la surface extérieure de l'objet (2), vers une position où les moyens de serrage sont en contact avec ladite surface extérieure de l'objet.

2. Dispositif selon la revendication 1, caractérisé en ce que l'objet (2) est de forme cylindrique et de section circulaire, les longueurs desdits bras mobiles (12) sont égales entre elles, et en ce que les moyens de serrage (17) disposés aux extrémités libres desdits bras mobiles (12) effectuent un serrage concentrique sur ledit objet.

3. Dispositif selon l'une des revendications 1 ou 2, caractérisé en ce que l'extrémité de pivotement de chaque bras mobile (12) est munie d'une roue dentée (14) solidaire dudit bras, lesdits moyens d'entraînement étant constitués d'un moyen moteur (16) entraînant un déplacement longitudinal d'une chaîne à galets ou d'une courroie crantée sans fin (15), ladite chaîne ou courroie passant par lesdites roues dentées (14).

4. Dispositif selon la revendication 3, caractérisé en ce que ledit moyen moteur (16) est muni des moyens de blocage de fin de course afin de limiter le pivotement desdits bras mobiles (12).

5. Dispositif selon l'une des revendications précédentes, caractérisé en ce que les moyens de serrage sont constitués d'une tige (17) faisant saillie à l'extrémité libre de chaque bras mobile (12), selon une direction parallèle à l'axe de pivotement (13) dudit bras mobile (12), chaque tige (17) étant apte à venir s'appliquer sur la surface extérieure de l'objet à saisir.

6. Dispositif selon la revendication 5, caractérisé en ce que les extrémités de chaque tige (17) sont de forme tronconique (17A), le diamètre de la portion centrale de la tige étant inférieur au diamètre de ses extrémités.

7. Dispositif selon l'une des revendications précédentes, caractérisé en ce que le châssis (10) comprend une ouverture (10A) en son centre dont les dimensions sont égales ou supérieures à une ouverture centrale (21) correspondante de l'objet à saisir (2).

8. Dispositif selon l'une des revendications précédentes, caractérisé en ce que chaque bras mobile (12) est muni de moyens (12A) permettant de régler la longueur dudit bras.

9. Dispositif selon l'une des revendications précédentes, caractérisé en ce que chaque bras mobile (12) comporte une surface d'appui (12B) d'un flanc de l'objet à saisir (2).

10. Dispositif selon l'une des revendications précédentes, caractérisé en ce qu'il est monté sur un support (18), ledit support comportant des moyens (19) permettant de déplacer et/ou de faire pivoter ledit dispositif selon au moins un axe de coordonnée.

11. Utilisation d'un dispositif selon l'une des revendications précédentes pour la saisie d'une bobine (2) constituée d'une bande d'un matériau enroulé en spires successives (22) à partir dudit noyau, la dernière spire formant une surface d'appui cylindrique (23), ladite bobine pouvant comporter un noyau (20) muni d'une ouverture centrale circulaire (21).

12. Utilisation d'un dispositif selon l'une des revendications 1 à 10 pour la saisie d'un noyau (20) d'une bobine vide.
